# EUROPÄISCHE PATENTSCHRIFT

(11) **EP 0 604 741 B1**
(45) Veröffentlichungstag und Bekanntmachung des Hinweises auf die Patenterteilung: **13.05.1998**
(21) Anmeldenummer: 93118034.3
(22) Anmeldetag: 09.12.1988
(51) Int. Cl.: B05B 1/34

(54) **Dralldüse zum Zerstäuben einer Flüssigkeit**
Swirl nozzle for spraying a liquid
Buse à tourbillonnement pour pulvériser un liquide

(30) Priorität: 11.12.1987 DE 3742015
(43) Veröffentlichungstag der Anmeldung: 06.07.1994
(62) Teilanmeldung aus: 89900234.9
(73) Patentinhaber: Deutsches Zentrum für Luft- und Raumfahrt e.V., 53111 Bonn (DE)
(72) Erfinder: Farago, Zoltan, D-74747 Ravenstein (DE); Schork, Tom, D-74740 Adelsheim (DE)
(74) Vertreter: Hoeger, Stellrecht & Partner

(56) Entgegenhaltungen:
- FR-A- 1 560 603
- US-A- 3 684 194

## Beschreibung

Die Erfindung betrifft eine Dralldüse zum Zerstäuben einer Flüssigkeit mit einer sich über einem Drallkammerboden erhebenden und zu einer dem Drallkammerboden gegenüberliegenden Düsenaustrittsöffnung hin verjüngenden Drallkammer, mit mindestens einem gegenüber einer Mittelachse der Drallkammer seitlich versetzt in diese mündenden Drallkanal, mit einem Drallparameter von >1, mit einem sich von dem Drallkammerboden erhebenden und die Ausbildung eines Luftkerns in einem bodenseitigen Drallkammerbereich verhindernden Verdrängungskörper, welcher konzentrisch zur Mittelachse angeordnet ist und im bodenseitigen Teil einen Außendurchmesser aufweist, der mindestens einem Durchmesser der Düsenaustrittsöffnung entspricht.

Bei derartigen bekannten Dralldüsen strömt die zu zerstäubende Flüssigkeit durch den Drallkanal vorzugsweise in tangentialer Richtung in die Drallkammer ein, in welcher sie sich in Richtung der Mittelachse der Drallkammer unter Vergrößerung ihrer Umfangsgeschwindigkeit bewegt. Da die Flüssigkeit bei einem Drallparameter der Dralldüse von >1 aufgrund der Zentrifugalkräfte nicht bis zur Mittelachse strömen kann, entsteht um die Mittelachse herum ein sich über die gesamte Höhe der Drallkammer erstreckender Luftkern, um den die Flüssigkeit herumströmt und somit als rotierender Flüssigkeitsfilmring die Düsenaustrittsöffnung passiert und anschließend einen Flüssigkeitsfilmkegel bildet, der aufgrund seiner eigenen Instabilität in kleine Flüssigkeitströpfchen zerfällt.

Aus der US-A-3,684,194 ist eine Kegelstrahldüse mit den im Oberbegriff des Anspruches 1 genannte Merkmalen bekannt, bei welcher ein Teilbereich der Wandflächen der Ausnehmung eine Kegelsitzfläche für den kegelstumpfförmigen Innenkörper bilden.

Eine Dralldüse der eingangs genannten Art ist in der FR-A-1 560 603 offenbart. Diese zeigt ebenfalls eine Dralldüse, bei welcher mit großer Wahrscheinlichkeit der Drallparameter >1 ist und welche ebenfalls einen kegelförmigen Verdrängungskörper aufweist.

Die aus der US-A-2,065,161, der GB-A-162 172 und der DE-A-175 561 bekannten Dralldüsen sind für die vorliegende Erfindung insofern nicht einschlägig, da bei allen Konstruktionen gemäß diesen Druckschriften der Drallparameter <1 ist oder sich kein Luftkern ergibt.

Bei der US-A-2,065,161 beispielsweise wurde seitens des Erfinders ein Drallparameter von <0,7 ermittelt.

Bei der GB-A-162 172 wurde ein Drallparameter <0,5 ermittelt und bei der DE-A-175 561 ist davon auszugehen, daß gar kein Luftkern vorliegt. Darüber hinaus ergibt sich aus dieser Druckschrift, daß der Kegelkörper dazu dient, den Öffnungswinkel des Sprühkegels zu verändern, was gegen die Verdrängung eines Luftkerns spricht. Im übrigen wurde ein Drallparameter von ungefähr 0,4 ermittelt.

Um möglichst feine Flüssigkeitströpfchen zu erreichen, ist ein großer Luftkerndurchmesser erwünscht, welcher nur bei entsprechend großem Eingangsdrallimpuls des Flüssigkeitsstrahls erreichbar ist. Dieser könnte einerseits dadurch vergrößert werden, daß die Tangentialgeschwindigkeit des Flüssigkeitsstrahls vergrößert wird. Diese Tangentialgeschwindigkeit ist jedoch praktisch festgelegt durch einen sinnvollerweise maximalen Druck und einen aufgrund der Verstopfungsgefahr minimalen Querschnitt. Andererseits könnte der Eingangsdrallimpuls dadurch vergrößert werden, daß man die sogenannte Drallkanalexzentrizität, das heißt den Abstand einer Mittellinie des Drallkanals von der Mittelachse, erhöht. Diese Maßnahme vergrößert bei den bekannten Dralldüsen jedoch die von einem Luftkerndurchmesser und einer Luftkernlänge abhängigen Drallverluste, so daß in der Praxis auch hinsichtlich der Drallkanalexzentrizität bei den bekannten Dralldüsen keine Verbesserungen mehr möglich sind.

Der Erfindung liegt daher die Aufgabe zugrunde, eine Dralldüse der gattungsgemäßen Art derart zu verbessern, daß diese eine Vergrößerung des Eingangsdrallimpulses bei gleichbleibenden oder geringeren Drallverlusten zuläßt.

Diese Aufgabe bei einer Dralldüse zum Zerstäuben einer Flüssigkeit mit einer sich über einem Drallkammerboden erhebenden und zu einer dem Drallkammerboden gegenüberliegenden Düsenaustrittsöffnung hin verjüngenden Drallkammer, mit mindestens einem gegenüber einer Mittelachse der Drallkammer seitlich versetzt in diese mündenden Drallkanal, mit einem Drallparameter von >1, mit einem sich von dem Drallkammerboden erhebenden und die Ausbildung eines Luftkerns in einem bodenseitigen Drallkammerbereich verhindernden Verdrängungskörper, welcher konzentrisch zur Mittelachse angeordnet ist und im bodenseitigen Teil einen Außendurchmesser aufweist, der mindestens einem Durchmesser der Düsenaustrittsöffnung entspricht, wobei die Dralldüse einen Außenkörper aufweist, welcher die Düsenaustrittsöffnung und eine sich an diese anschließende, sich längs der Mittelachse erstreckende sowie mit zunehmender Erstreckung einen größeren Querschnitt aufweisende Ausnehmung umfaßt, und in diese Ausnehmung formschlüssig ein Innenkörper mit dem zur Mittelachse senkrecht stehenden Drallkammerboden einsetzbar ist, so daß der Drallkammerboden und zwischen diesem und der Düsenaustrittsöffnung liegende Wandflächen der Ausnehmung die Drallkammer begrenzen, wobei ein Teilbereich der Wandflächen der Ausnehmung eine Kegelsitzfläche für den kegelstumpfförmig ausgebildeten Innenkörper bilden, erfindungsgemäß dadurch gelöst, daß die Wandflächen der Ausnehmung durch Mantelflächen von zur Mittelachse koaxialen Kegelstümpfen gebildet sind, daß die Kegelsitzfläche einen kleineren Kegelspitzenwinkel aufweist als ein weiterer sich an die Düsenaustrittsöffnung anschließender Teilbereich der Drallkammerwand, so daß die Drallkammer mit einer möglichst geringen Höhe gebildet ist, und daß der Verdrängungskörper sich über mindestens die halbe Höhe der Drallkammer in Richtung auf die Düsenaustrittsöffnung im Mittel mit einem Durchmesser erstreckt, der mindestens dem Durchmesser der Düsenaustrittsöffnung entspricht.

Dadurch läßt sich die erfindungsgemäße Dralldüse besonders einfach fertigen, da eine Kegelfläche mit konventionellen Verfahren einfach herstellbar ist.

Ferner läßt sich bei der erfindungsgemäßen Dralldüse dadurch die Höhe der Drallkammer und somit die Länge des Luftkerns möglichst gering halten, daß die Drallkammerwand eine Kegelmantelfläche mit einem möglichst großen Kegelwinkel bildet, welcher jedoch einen schlechten formschlüssigen Sitz des Innenteils zur Folge hätte, so daß die Wandflächen der Ausnehmung die die Kegelsitzfläche für das kegelstumpfförmig ausgebildete Innenteil bilden, einen kleineren Kegelwinkel aufweist als ein sich an die Düsenaustrittsöffnung anschließender Teilbereich der Drallkammerwand.

Insbesondere im Zusammenhang mit der letztgenannten Ausführungsform der erfindungsgemäßen Dralldüse hat es sich als zweckmäßig erwiesen, wenn der Verdrängungskörper ein Kegel mit einem dem sich an die Düsenaustrittsöffnung anschließenden Teilbereich entsprechenden Kegelwinkel ist.

Noch günstiger ist es jedoch, wenn der Verdrängungskörper sich mit einem mindestens dem Durchmesser der Düsenaustrittsöffnungen entsprechenden mittleren Durchmesser über mindestens ungefähr zwei Drittel der Höhe der Drallkammer erstreckt.

Um möglichst gleichmäßige Strömungsverhältnisse in der Drallkammer zu erreichen, hat es sich als äußerst zweckmäßig erwiesen, wenn eine einer äußeren Drallkammerwand zugewandte Oberfläche des Verdrängungskörpers in jeder Querschnittsebene bezüglich der Mittelachse ringsumlaufend jeweils einen konstanten Abstand von dieser aufweist.

In Fortbildung der vorstehend genannten Lösung ist es zweckmäßig, wenn in einem der Düsenaustrittsöffnung zugewandten Teil des Verdrängungskörpers die der Drallkammerwand zugewandten Oberflächen in konstantem Abstand von dieser verlaufen, so daß die Drallkammer in diesem Bereich ein Ringkanal mit konstantem hydraulischen Durchmesser ist, der eine Gleichverteilung der umlaufenden Flüssigkeit bewirkt.

Bei der Bemessung des Abstands hat es sich als besonders vorteilhaft erwiesen, wenn der Abstand ungefähr einer Breite des Drallkanals entspricht.

Im Hinblick auf die Form der Drallkammer hat es sich als zweckmäßig herausgestellt, wenn diese rotationssymmetrisch zur Mittelachse ausgebildet ist, so daß dies zur Folge hat, daß zwangsläufig auch der Verdrängungskörper rotationssymmetrisch ausgebildet sein muß.

Bei dem bislang beschriebenen Ausführungsbeispiel wurde nicht näher erläutert, wie die Drallkanäle in die Drallkammer münden. Deren Einmündung kann beliebig vorgesehen sein. Im Hinblick auf die Herstellung einer erfindungsgemäßen Dralldüse hat es sich jedoch als vorteilhaft erwiesen, wenn Mündungsöffnungen der Drallkanäle in einem um den Verdrängungskörper herum verlaufenden ringförmigen Bereich des Drallkammerbodens liegen.

Da, wie bereits eingangs erläutert, eine möglichst große Exzentrizität der einmündenden Drallkanäle erwünscht ist, ist bei einem bevorzugten Ausführungsbeispiel vorgesehen, daß eine Breite des ringförmigen Bereichs einer Erstreckung der Mündungsöffnung von einem Außenrand dieses Bereichs in radialer Richtung nach innen entspricht, das heißt, daß dieser ringförmige Bereich lediglich so breit gewählt ist, daß dieser die Mündungsöffnung des Drallkanals aufnehmen kann.

Wie bereits eingangs beschrieben, ist zweckmäßigerweise vorgesehen, daß der Drallkanal im Mündungsbereich mit seiner Mittellinie im wesentlichen tangential zur Drallkammerwand verläuft. Eine besonders große Drallkanalexzentrizität läßt sich jedoch dann erreichen, wenn der Drallkanal mit einer als Kreissegment ausgebildeten Mündungsöffnung entlang eines Außenrandbereichs des Drallkammerbodens in die Drallkammer mündet, da in diesem Fall die radiale Erstreckung der Mündungsöffnung in Richtung auf die Mittelachse lediglich einer Breite des Drallkanals entspricht und der Flüssigkeitsstrahl beim Eintreten in die Drallkammer somit entlang der Drallkammerwand strömt und dabei bei vorgegebenem Drallkammerdurchmesser in größtmöglichem Abstand von der Mittelachse in die Drallkammer einströmt.

Besonders im Hinblick auf eine möglichst einfache Herstellung der erfindungsgemäßen Dralldüse ist es zweckmäßig, wenn der Drallkanal geradegerichtet von einem Druckraum zur Drallkammer verläuft. Noch vorteilhafter ist es jedoch, wenn der Drallkanal spiralförmig bezüglich der Mittelachse von einem Druckraum zur Drallkammer verläuft, da in diesem Fall der Drallkanal bezüglich der Mittelachse mit einer geringeren Steigung versehen werden kann und somit ausgehend von einer konstanten Strömungsgeschwindigkeit der Flüssigkeit in diesem Drallkanal der aus dieser austretende Flüssigkeitsstrahl eine möglichst große Tangentialgeschwindigkeitskomponente in einer Ebene senkrecht zur Mittelachse und eine möglichst kleine Geschwindigkeitskomponente parallel zur Mittelachse aufweist.

In allen Fällen werden die Drallkanäle vorzugsweise einen im wesentlichen konstanten Querschnitt aufweisen.

Ferner ist es vorteilhaft, wenn der Verdrängungskörper mit einer Rücklaufbohrung versehen ist.

Das erfindungsgemäße Vorsehen des Verdrängungskörpers hat den Vorteil, daß die Drallkammer im bodenseitigen Bereich die Form eines um den Verdrängungskörper umlaufenden Ringraums hat, so daß sich in diesem Bereich kein Luftkern ausbilden kann, welcher zu den bereits beschriebenen Drallverlusten führt. Somit kann bei der erfindungsgemäßen Dralldüse die Drallkanalexzentrizität größer gewählt werden, ohne daß sich insgesamt die Drallverluste erhöhen, so daß eine gute Zerstäubungsqualität der erfindungsgemäßen Dralldüsen erreichbar ist. Es ist sogar möglich, die Drallkanalexzentrizität so weit zu erhöhen, daß die Tangentialgeschwindigkeit des Flüssigkeitsstrahls geringer und somit ein Querschnitt der Drallkanäle größer gewählt werden kann, so daß sich die Verstopfungsgefahr der Düse verringert.

Es liegt aber ebenfalls im Rahmen der vorliegenden Erfindung, wenn der Verdrängungskörper mit einer zentrischen Rücklaufbohrung versehen ist, deren weitere Merkmale beispielsweise in der deutschen Patentanmeldung P 37 03 075.2 beschrieben sind.

Als Alternative zur Anordnung der Rücklaufbohrung zentrisch zum Verdrängungskörper bietet die vorliegende erfindungsgemäße Lösung die Möglichkeit, die Rücklaufbohrung exzentrisch zum Verdrängungskörper anzuordnen. Hierbei ist es besonders vorteilhaft, wenn die Rücklaufbohrung in einem Abstand von der Mittelachse des Verdrängungskörpers angeordnet ist, welcher mindestens einem Radius der Düsenaustrittsöffnung entspricht, so daß ein möglicherweise im Bereich der Austrittsöffnung entstehender Restluftkern nicht über der Rücklaufbohrung steht und somit diese beeinflußt.

Schließlich ist es zweckmäßig, wenn die Rücklaufbohrungen in einem Abstand von der Mittelachse angeordnet sind, welcher kleiner ist als der Abstand der Mündungsöffnung der Drallkanäle.

Weitere Merkmale und Vorteile sind Gegenstand der nachfolgenden Beschreibung sowie der zeichnerischen Darstellung einiger Ausführungsbeispiele. In der Zeichnung zeigen:
- Fig. 1: einen Schnitt durch eine bekannte Dralldüse;
- Fig. 2: eine Ansicht in Richtung des Pfeiles A in Fig. 1;
- Fig. 3: einen Schnitt durch ein Ausführungsbeispiel einer nicht der Erfindung entsprechenden Dralldüse;
- Fig. 4: eine Ansicht in Richtung des Pfeils B in Fig. 3;
- Fig. 5: eine perspektivische Darstellung eines Innenteils der Dralldüse gemäß Fig. 3;
- Fig. 6: einen Schnitt ähnlich Fig. 3 durch ein Ausführungsbeispiel einer nicht der Erfindung entsprechenden Dralldüse;
- Fig. 7: eine perspektivische Ansicht ähnlich Fig. 5 des Ausführungsbeispiels gemäß Fig. 6;
- Fig. 8: einen Schnitt ähnlich Fig. 3 durch ein Ausführungsbeispiel einer nicht der Erfindung entsprechenden Dralldüse;
- Fig. 9: eine Ansicht in Richtung des Pfeils C in Fig. 8;
- Fig. 10: einen Schnitt ähnlich Fig. 3 durch ein erstes Ausführungsbeispiel einer erfindungsgemäßen Dralldüse;
- Fig. 11: eine Ansicht in Richtung des Pfeils D in Fig. 10;
- Fig. 12: einen Schnitt ähnlich Fig. 3 durch ein zweites Ausführungsbeispiel einer erfindungsgemäßen Dralldüse;
- Fig. 13: eine Ansicht in Richtung des Pfeils E in Fig. 12;
- Fig. 14: eine Ansicht ähnlich Fig. 3 eines Ausführungsbeispiels einer nicht der Erfindung entsprechenden Dralldüse;
- Fig. 15: eine Draufsicht ähnlich Fig. 4 auf das Ausführungsbeispiel gemäß Fig. 14;
- Fig. 16: einen Schnitt längs Linie 16-16 in Fig. 15;
- Fig. 17: eine Ansicht ähnlich Fig. 3 eines Ausführungsbeispiels einer nicht der Erfindung entsprechenden Dralldüse;
- Fig. 18: eine Draufsicht ähnlich Fig. 4 auf das Ausführungsbeispiel gemäß Fig. 17.

Eine Dralldüse zum Zerstäuben einer Flüssigkeit, wie sie aus dem Stand der Technik bekannt ist, dargestellt in Fig. 1 und 2, zeigt einen Außenkörper 10, von dessen Außenseite 12 ausgehend sich eine als zylindrische Bohrung ausgebildete Düsenaustrittsöffnung 13 in ein Inneres des Außenkörpers 10 hinein erstreckt. An diese Düsenaustrittsöffnung 14 schließt sich eine im wesentlichen kegelförmig ausgebildete Ausnehmung 16 an, deren Wandflächen 18 die Mantelflächen eines koaxial zur Düsenaustrittsöffnung 14 angeordneten und zu einer Mittelachse 20 rotationssymmetrischen Kegelstumpfes bilden. In diese Ausnehmung 16 ist ein Innenkörper 22 eingesetzt, welcher einen kreiszylindrischen Bereich 24 aufweist, an welchen sich ein kegelstumpfförmiger Bereich 26 anschließt, dessen Grundfläche 28 mit der Kreisfläche identisch ist. Dieser kegelstumpfförmige Bereich 26 ist so ausgebildet, daß Mantelflächen 30 desselben Abschnitts des Kegelmantels sind, auf welchem auch die Wandflächen 18 der Ausnehmung 16 liegen. Somit ist der Innenkörper 22 durch einen Kegelsitz formschlüssig in der Ausnehmung 16 gehalten, wobei der Bereich der Wandflächen 18 der Ausnehmung 16, in welchem die Mantelflächen 30 des kegelstumpfförmigen Bereichs 26 des Innenkörpers 22 anliegen, als Kegelsitzflächen 32 der Ausnehmung 16 bezeichnet sind.

Eine der Grundfläche 28 gegenüberliegende und parallel zu dieser ausgerichtete Fläche des kegelstumpfförmigen Bereichs 26 des Innenkörpers 22 erstreckt sich senkrecht zur Mittelachse 20 und bildet einen Drallkammerboden 34. Ein über diesem Drallkammerboden 34 liegender Bereich der Ausnehmung 16 wird als Drallkammer 36 bezeichnet, wobei die die Drallkammer 36 begrenzenden Wandflächen 18 der Ausnehmung 16 als Drallkammerwände 38 bezeichnet sind. Ein von der Ausnehmung 16 umschlossener und auf einer der Drallkammer 36 gegenüberliegenden Seite des Innenkörpers 22 angeordneter Raum wird als Druckraum 40 bezeichnet, in welchem die zum Zerstäuben vorgesehene Flüssigkeit unter Druck gehalten ist. Von diesem Druckraum 40 führen mehrere Drallkanäle 42 in die Drallkammer 36, wobei diese Drallkanäle 42, wie insbesondere aus Fig. 2 zu ersehen ist, vorzugsweise als Einkerbungen in den Mantelflächen 30 ausgebildet sind, die in den Druckraum 40 mit einem rechteckigen und ungefähr quadratischen Querschnitt im kreiszylindrischen Bereich 24 des Innenkörpers 22 münden und in der Drallkammer 36 im Bereich des Drallkammerbodens 34 und vorzugsweise in einem bezüglich der Mittelachse 20 radial außen liegenden Bereich münden, wobei eine Mittellinie 44 jedes Drallkanals 42, zumindest im Bereich einer Mündungsöffnung 46 desselben, im Drallkammerboden 34 einen Abstand e von der Mittelachse 20 aufweist und somit aus der Mündungsöffnung 46 ein Flüssigkeitsstrahl 48 austritt, welcher bei Verlassen der Mündungsöffnung 46 in einer zur Mittelachse 20 parallelen und im Abstand e von dieser verlaufenden Ebene 50 liegt und dabei eine Geschwindigkeitskomponente 52 parallel zum Drallkammerboden 34 aufweist sowie eine Geschwindigkeitskomponente 54 parallel zur Mittelachse 20. Der Abstand e wird allgemein als Exzentrizität e der Dralldüse bezeichnet. Somit entsteht in der Drallkammer 36 ein Flüssigkeitswirbel 56 um die Mittelachse 20, in dessen Mitte ein zylinderähnlicher koaxial zur Mittelachse 20 stehender Luftkern 58 stehen bleibt, um welchen der Flüssigkeitswirbel 56 herumströmt, so daß aus der Düsenaustrittsöffnung 14 schließlich ein Flüssigkeitsfilmkegel 60 austritt, der von seiner eigenen Instabilität in kleine Flüssigkeitströpfchen zerfällt.

Ein Drallparameter Sₒ einer derartigen Düse ist folgendermaßen definiert${\text{S}}_{\text{o}} \text{=} \frac{\text{Drehimpulsstrom}}{\text{axialer Impulsstrom x Austrittsradius}} \text{=} \frac{{\text{π· cos (γ) [Austrittsradius (r}}_{\text{a}} \text{)] ·[Exzentrizität (e)]}}{{\text{Gesamtfläche aller Drallkanäle (f}}_{\text{1}} {\text{+f}}_{\text{2}} {\text{+f}}_{\text{3}} {\text{+f}}_{\text{4}} \text{)}}$ wobei γ die Steigunq der Drallkanäle 42 gegenüber dem Drallkammerboden 34 bedeutet, der Austrittsradius τₐ der Radius der der Düsenaustrittsöffnung 14 ist und f₁, f₂, f₃, f₄ die Querschnittsflächen der Drallkanäle 42 sind. Eine Definition des Drallparameters ist außerdem aus dem Forschungsbericht DFVLR-FB 87-25 (ISSN 0171-1342), Seite 22 zu entnehmen.

Bei einer Dralldüse tritt immer dann ein Luftkern auf, wenn der Drallparameter So > 1 ist. Alternativ dazu kann das Auftreten eines Luftkerns auch von dem Verhältnis der Summe aller Drallkanalflächen f₁, f₂, f₃, f₄ zur Querschnittsfläche der Düsenaustrittsöffnung abhängig gemacht werden, welches hierzu kleiner als 5 sein sollte.

Ausgehend von diesem bekannten Aufbau einer bekannten Dralldüse zeigt ein erstes Ausführungsbeispiel einer erfindinngsgemäßen Dralldüse, dargestellt in den Fig. 3 bis 5, dieselben Teile und Merkmale, die somit in den Fig. 3 bis 5 auch mit denselben Bezugszeichen versehen sind.

Bezüglich der Beschreibung wird auf die vorstehenden Ausführungen verwiesen.

Im Gegensatz zu der bekannten Dralldüse ist bei dem ersten Ausführungsbeispiel der erfindinngsgemäßen Dralldüse auf den Drallkammerboden 34 ein Verdrängungskörper 62 aufgesetzt, welcher einen zylindrischen Sockel 64 aufweist, an welchen sich eine kegelförmig ausgebildete Spitze 66 anschließt, wobei eine Grundfläche 68 der kegelförmig ausgebildeten Spitze 66 mit der dieser zugewandten Stirnseite 70 des zylindrischen Sockels 64 identisch ist.

Der gesamte Verdrängungskörper 62 ist rotationssymmetrisch zur Mittelachse 20 ausgebildet, wobei sich der zylindrische Sockel 64 in radialer Richtung bezüglich der Mittelachse 20 bis zu den Mündungsöffnungen 46 der Drallkanäle 42 nach außen erstreckt, so daß der Verdrängungskörper 62 den Drallkammerboden 34 in seinem zentralen Bereich 72 überdeckt und eine zylindrische Außenfläche 74 des zylindrischen Sockels 64 einen freibleibenden kreisringförmigen Bereich 76 des Drallkammerbodens 34 nach innen hin begrenzt.

Somit bilden die zylindrische Außenfläche 74 des zylindrischen Sockels und ein dieser gegenüberliegender drallkammerbodenseitig angeordneter Abschnitt der Drallkammerwand 38 sowie der kreisringförmige Bereich des Drallkammerbodens 34 einen Ringraum 80, in welchen der Flüssigkeitsstrahl 48 tangential zur Außenfläche 74 des zylindrischen Sockels 64 eingespritzt wird.

Eine als Kegelmantelfläche ausgebildete Oberfläche 82 der kegelförmigen Spitze 66 verläuft, wie in Fig. 3 dargestellt, vorzugsweise in einem Abstand b von einem austrittsseitigen Abschnitt 84 der Drallkammerwand 38 und parallel zu diesem, wobei vorzugsweise die Breite b ungefähr einer Breite b der Drallkanäle 42 entspricht.

Somit umfaßt die Drallkammer 36 bei dem ersten Ausführungsbeispiel der erfindinngsgemäßen Dralldüse einen drallkammerbodenseitig angeordneten Ringraum 80, an welchen sich ein von der kegelförmigen Oberfläche 82 des Verdrängungskörpers 62 und dem austrittsseitigen Abschnitt 84 der Drallkammerwand begrenzter kegelmantelförmiger Raum 86 anschließt, welcher seinerseits in die zylindrische Bohrung der Düsenaustrittsöffnung 14 übergeht.

Somit wurde durch den Verdrängungskörper 62 erreicht, daß in der Drallkammer 36 selbst kein Luftkern 58 mehr vorhanden ist, welcher sich auf die Flüssigkeitsströmung in der Drallkammer 36 negativ auswirken könnte. Lediglich noch im Bereich der Düsenaustrittsöffnung 14 bildet sich ein Restbereich eines Luftkerns, um welchen herum der Flüssigkeitsfilmkegel aus der Düsenaustrittsöffnung 14 austritt.

Ein zweites Ausführungsbeispiel einer erfindinngsgemäßen Dralldüse, dargestellt in den Fig. 6 und 7, ist insoweit als es mit dem ersten Ausführungsbeispiel der Fig. 3 bis 5 identisch ist, mit denselben Bezugszeichen versehen, so daß bezüglich der Beschreibung der entsprechenden Teile auf die vorstehenden Ausführungen verwiesen wird.

Im Gegensatz zum ersten Ausführungsbeispiel zeigt der Verdrängungskörper 62 keine kegelförmige Spitze mehr, sondern einen auf dem zylindrischen Sockel 64 sitzenden Kegelstumpf 88 mit einer dessen Grundfläche 68 gegenüberliegenden und zu dem Drallkammerboden 34 parallelen Frontfläche 90, welche in der Drallkammer 36 liegt und einen Durchmesser aufweist, der größer ist als ein Durchmesser der Düsenaustrittsöffnung 14. Somit erstreckt sich bei diesem Ausführungsbeispiel der Verdrängungskörper 62 nicht über die gesamte Höhe der Drallkammer von dem Drallkammerboden 34 bis zu einem übergang 92 der Drallkammerwände 38 in die Düsenaustrittsöffnung 14, sondern endet mit der Frontfläche 90 im Abstand von diesem. Damit liegen oberhalb dieser Frontfläche 90 in der Drallkammer 36 dieselben Strömungsverhältnisse vor wie beim Stand der Technik oberhalb des Drallkammerbodens 34, so daß sich über der Frontfläche 90 ein Luftkern 58 bildet, welcher sich noch zu einem geringen Teil, nämlich über eine dem Abstand der Frontfläche 90 von dem Übergang 92 zwischen der Drallkammerwand 38 und der Düsenaustrittsöffnung 14 entsprechenden Strecke, in der Drallkammer 36 erstreckt. Trotzdem werden mit diesem zweiten Ausführungsbeispiel die erfindinngsgemäßen Vorteile erreicht, da der Bereich des Luftkerns 58, längs welchem die unerwünschten Eigenschaften desselben wirksam werden, wesentlich kürzer ist als bei Nichtvorhandensein des erfindinngsgemäßen Verdrängungskörpers 62.

Bei einem dritten Ausführungsbeispiel der erfindungsgemäßen Dralldüse, dargestellt in den Fig. 8 und 9, sind insoweit als dieselben Teile wie bei den vorstehend beschriebenen Ausführungsbeispielen vorhanden sind, dieselben Bezugszeichen verwendet, so daß auf die vorstehende Beschreibung verwiesen werden kann.

Im Gegensatz zu den vorstehend beschriebenen Ausführungsbeispielen sind die Drallkanäle 42 keine Einkerbungen mit einer geraden Mittellinie 44 mehr, sondern verlaufen zwar längs der Mantelflächen 30 des Innenkörpers 22 als Gerade, zeigen aber eine als Kreisringsegment 94 ausgebildete Mündungsöffnung 46, welche somit die Möglichkeit bietet, den kreisringförmigen Bereich 76 des Drallkörperbodens 34 auf die Breite b des Drallkanals 42 zu reduzieren, so daß der Abstand e des aus der Mündungsöffnung 46 austretenden Strahls 48 von der Mittelachse 20 nahezu mit einem Außenradius des Drallkammerbodens 34 identisch ist.

Damit kann der Verdrängungskörper 62 lediglich als kegelförmige Spitze 66 ausgebildet sein, wobei die Grundfläche 68 der kegelförmigen Spitze 66 bezüglich der Mittelachse 20 eine radiale Erstreckung hat, die bis zu einer Innenkante 96 der als Kreisringsegment ausgebildeten Mündungsöffnungen 46 der Drallkanäle 42 reicht. Somit ist bei diesem dritten Ausführungsbeispiel die Drallkammer auf den kegelmantelförmigen Raum 86 reduziert, welcher zwischen der kegelförmigen Oberfläche 82 des Verdrängungskörpers 62 und der Drallkammerwand 38 liegt.

Ein viertes Ausführungsbeispiel einer erfindinngsgemäßen Dralldüse, dargestellt in den Fig. 10 und 11, zeigt insoweit als dieselben Bezugszeichen verwendet sind, dieselben Teile wie die vorstehend beschriebenen Ausführungsbeispiele.

Im Gegensatz zu den bisher beschriebenen Ausführungsbeispielen unterscheidet sich das vierte Ausführungsbeispiel dadurch, daß die Wandflächen der Ausnehmung 16 zwei unterschiedliche Teilbereiche 98 und 100 aufweisen, wobei der sich unmittelbar an die Düsenaustrittsöffnung 14 anschließende Teilbereich 98 einer Kegelstumpfmantelfläche entspricht, deren Kegelwinkel größer ist als derjenige einer Kegelstumpfmantelfläche des sich an den Teilbereich 98 anschließenden Teilbereichs 100, wobei die Kegelstumpfmantelfläche des Teilbereichs 98 längs einer Berührungslinie 102 in die Kegelstumpfmantelfläche des Teilbereichs 100 übergeht.

Von dem Teilbereich 100 wird dabei die Kegelsitzfläche 32 gebildet, an welcher der Innenkörper 22 mit seinen Mantelflächen 30 anliegt. Dieser Innenkörper 22 ist hinsichtlich der Ausbildung der Drallkanäle 42 und deren Mündungsöffnungen 46 mit dem Innenkörper 22 des dritten Ausführungsbeispiels identisch. Außerdem ist auch der auf dem Drallkammerboden 34 aufsitzende Verdrängungskörper 62 genau wie beim dritten Ausführungsbeispiel als kegelförmige Spitze 66 ausgebildet. Allerdings verläuft die kegelförmige Oberfläche 82 nunmehr parallel zu dem Teilbereich 98 in einem Abstand b, welcher ungefähr der Breite der Drallkanäle 42 entspricht.

Damit der kreisringförmige Bereich 76 des Drallkammerbodens 34 in der Breite des Drallkanals 42 gehalten werden kann und außerdem die kegelförmige Oberfläche 82 des Verdrängungskörpers 62 in einem der Breite der Drallkanäle 42 entsprechenden Abstand b von dem Teilbereich 98 verlaufen kann, erstreckt sich vorteilhaferweise der Teilbereich 100 über die Kegelsitzfläche 32 hinaus in Richtung auf die Düsenaustrittsöffnung 14 bis zur Berührungslinie 102, so daß die Drallkammer 36 bei dem vierten Ausführungsbeispiel einen Ringraum 104, gebildet durch den sich über die Kegelsitzfläche 32 hinaus bis zur Berührungslinie 102 erstreckenden Teilbereich 100, den kreisringförmigen Bereich 76 und einen Teil der Oberfläche 82 des Verdrängungskörpers 62 sowie den kegelmantelförmig ausgebildeten Raum 86, begrenzt durch den Teilbereich 98 und den übrigen Teil der Oberfläche 82 des Verdrängungskörpers 62, umfaßt.

Ein fünftes Ausführungsbeispiel der erfindinngsgemäßen Dralldüse, dargestellt in den Fig. 12 und 13, ist weitgehend mit dem vierten Ausführungsbeispiel identisch, so daß dieselben Teile auch mit denselben Bezugszeichen versehen sind. Im Unterschied zu dem vierten Ausführungsbeispiel verlaufen allerdings die Drallkanäle 42 von dem Druckraum 40 zu der Drallkammer 36 im Bereich der Mantelfläche 30 des Innenkörpers 22 spiralförmig bezüglich der Mittelachse 20, so daß diese Drallkanäle 42, bezogen auf die Mittelachse 20, eine geringere Steigung aufweisen als die Drallkanäle 42 beim vierten Ausführungsbeispiel. Dies hat zur Folge, daß der aus der Mündungsöffnung 46 austretende Strahl 48 bei insgesamt gleicher Strömungsgeschwindigkeit wie in dem Drallkanal 42 des vorhergehenden Ausführungsbeispiels eine kleinere Komponente 54 senkrecht zum Drallkammerboden 34 und eine größere Geschwindigkeitskomponente parallel zum Drallkammerboden 34 aufweist und damit insgesamt eine größere Tangentialströmungskomponente bezüglich der Mittelachse 20 im Drallkanal 36 erreichbar ist.

Bei einer besonders vorteilhaften Variante des fünften Ausführungsbeispiels ist noch zusätzlich eine Rücklaufbohrung 104 vorgesehen, welche konzentrisch zur Mittelachse 20 angeordnet ist und in die Drallkammer 36 der Düsenaustrittsöffnung 14 gegenüberliegend im Bereich des Verdrängungskörpers 62 mündet. Der Verdrängungskörper 62 ist hierbei kein Kegel mehr, sondern lediglich ein Kegelstumpf, dessen Frontfläche nunmehr durch eine Mündungsöffnung 106 der Rücklaufbohrung 104 gebildet ist. Diese Rücklaufbohrung 104 erstreckt sich somit durch den gesamten Verdrängungskörper 62 und auch durch den Innenkörper 22 hindurch und ist mit einem üblichen Rückströmweg verbunden, welcher beispielsweise in der deutschen Patentanmeldung P 37 03 075.2 beschrieben ist.

Ein sechstes Ausführungsbeispiel, dargestellt in den Fig. 14 bis 16 stellt eine Variante des ersten Ausführungsbeispiels, dargestellt in den Fig. 3 bis 5, dar. Insoweit als gleiche Teile verwendet sind, sind diese auch mit denselben Bezugszeichen versehen, so daß hinsichtlich deren Beschreibung auf die Ausführungen zum ersten Ausführungsbeispiel verwiesen werden kann.

Dieses sechste Ausführungsbeispiel zeigt im Gegensatz zum ersten Ausführungsbeispiel in die kegelförmige Oberfläche 82 der kegelförmigen Spitze 66 eingearbeitete Rücklaufbohrungen 110, welche mit senkrecht zu der kegelförmigen Oberfläche 82 stehenden Längsachsen 112 in den Verdrängungskörper 62 zu dessen Mittelachse 20 hin eindringen, wobei sie in einen koaxial zur Mittelachse angeordneten Rücklaufkanal 114 münden, welcher von der kegelförmigen Spitze 66 des Verdrängungskörpers in entgegengesetzter Richtung in ein Inneres der Düse führt.

Erfindungsgemäß sind die Rücklaufbohrungen 110 nicht im Bereich der Düsenaustrittsöffnung 14 angeordnet, sondern in einem von dem austrittsseitigen Abschnitt 84 der Drallkammerwand 38 übergriffenen, so daß die Rücklaufbohrung 110 nicht im Bereich eines in der Düsenaustrittsöffnung 14 entstehenden Luftkerns liegen.

Durch Wahl einer bestimmten Exzentrizität der Rücklaufbohrungen 110, das heißt deren Abstand von der Mittelachse 20, läßt sich damit in vorteilhafter Weise das sogenannte Rücklaufmassenstromverhältnis regeln, ohne daß wie bei den bekannten Anordnungen einer Rücklaufbohrung ein Durchmesser der Rücklaufbohrung verändert werden müßte, was bei den sinnvoll möglichen Abmessungen und Viskositätsverhältnissen stets mit Schwierigkeiten verbunden ist.

Ein fünftes Ausführungsbeispiel der erfindinngsgemäßen Dralldüse, dargestellt in den Fig. 17 und 18, hat Ähnlichkeiten mit dem zweiten Ausführungsbeispiel, so daß dieselben Teile auch mit denselben Bezugszeichen versehen sind.

Im Unterschied zum zweiten Ausführungsbeispiel verlaufen allerdings die Drallkanäle 42 von dem Druckraum 40 zu der Drallkammer 36 im Bereich der Mantelfläche 30 des Innenkörpers 22 spiralförmig bezüglich der Mittelachse 20, so daß diese Drallkanäle 42, bezogen auf die Mittelachse 20, eine geringere Steigung aufweisen als die Drallkanäle 42 beim zweiten Ausführungsbeispiel. Dies hat zur Folge, daß der aus der Mündungsöffnung 46 austretende Strahl bei insgesamt gleicher Strömungsgeschwindigkeit wie in dem Drallkanal 42 des vorhergehenden Ausführungsbeispiels eine kleinere Komponente 54 senkrecht zum Drallkammerboden 34 und eine größere Geschwindigkeitskomponente parallel zum Drallkammerboden 34 aufweist und damit insgesamt eine größere Tangentialkomponente bezüglich der Mittelachse 20 im Drallkanal 36 erreichbar ist.

Ferner sind die Mündungsöffnungen 46 zu einem Ringsegmentausschnitt 120 erweitert, dessen Breite der Breite des ringförmigen Drallkammerbodens 34 zwischen dem kegelstumpfförmigen Verdrängungskörper 62 und den Drallkammerwänden 38 entspricht.

Im Gegensatz zum zweiten Ausführungsbeispiel erhebt sich der Verdrängungskörper 62 ohne den zylindrischen Ansatz als Kegelstumpf 88 unmittelbar von dem Drallkammerboden 34 und erstreckt sich bis zu der Frontfläche 90, welche einen ungefähr dem Durchmesser der Düsenaustrittsbohrung 14 entsprechenden Durchmesser aufweist.

Besonders vorteilhaft beim siebten Ausführungsbeispiel ist die Tatsache, daß dieses einfach zu fertigen ist und daß die Querschnittsfläche der Mündungsöffnungen 46 groß ist, was zu relativ geringen viskositätsbedingten Druckverlusten führt.

## Patentansprüche

1. Dralldüse zum Zerstäuben einer Flüssigkeit mit einer sich über einem Drallkammerboden (34) erhebenden und zu einer dem Drallkammerboden (34) gegenüberliegenden Düsenaustrittsöffnung (14) hin verjüngenden Drallkammer (36), mit mindestens einem gegenüber einer Mittelachse der Drallkammer (36) seitlich versetzt in diese mündenden Drallkanal, mit einem Drallparameter von >1, mit einem sich von dem Drallkammerboden (34) erhebenden und die Ausbildung eines Luftkerns (58) in einem bodenseitigen Drallkammerbereich verhindernden Verdrängungskörper (62), welcher konzentrisch zur Mittelachse (20) angeordnet ist und im bodenseitigen Teil einen Außendurchmesser aufweist, der mindestens einem Durchmesser der Düsenaustrittsöffnung (14) entspricht, wobei die Dralldüse einen Außenkörper (10) aufweist, welcher die Düsenaustrittsöffnung (14) und eine sich an diese anschließende, sich längs der Mittelachse (20) erstreckende sowie mit zunehmender Erstreckung einen größeren Querschnitt aufweisende Ausnehmung (16) umfaßt, und in diese Ausnehmung (16) formschlüssig ein Innenkörper (22) mit dem zur Mittelachse (20) senkrecht stehenden Drallkammerboden (34) einsetzbar ist, so daß der Drallkammerboden (34) und zwischen diesem und der Düsenaustrittsöffnung (14) liegende Wandflächen (18) der Ausnehmung (16) die Drallkammer (36) begrenzen, wobei ein Teilbereich (100) der Wandflächen (18) der Ausnehmung (16) eine Kegelsitzfläche (32) für den kegelstumpfförmig ausgebildeten Innenkörper (22) bildet, dadurch gekennzeichnet, daß die Wandflächen (18) der Ausnehmung (16) durch Mantelflächen von zur Mittelachse (20) koaxialen Kegelstümpfen gebildet sind, daß die Kegelsitzfläche (32) einen kleineren Kegelspitzenwinkel aufweist als ein weiterer sich an die Düsenaustrittsöffnung (14) anschließender Teilbereich (98) der Drallkammerwand (38), so daß die Drallkammer (36) mit einer möglichst geringen Höhe gebildet ist, und daß der Verdrängungskörper (62) sich über mindestens die halbe Höhe der Drallkammer (36) in Richtung auf die Düsenaustrittsöffnung (14) im Mittel mit einem Durchmesser erstreckt, der mindestens dem Durchmesser der Düsenaustrittsöffnung (14) entspricht.

2. Dralldüse nach Anspruch 1, dadurch gekennzeichnet, daß sich der Verdrängungskörper (62) mit einem mindestens dem Durchmesser der Düsenaustrittsöffnung (14) entsprechenden mittleren Durchmesser über mindestens zwei Drittel der Höhe der Drallkammer (36) in Richtung auf die Düsenaustrittsöffnung (14) erstreckt.

3. Dralldüse nach einem der voranstehenden Ansprüche, dadurch gekennzeichnet, daß eine einer Drallkammerwand (38) zugewandte Oberfläche (74, 82) des Verdrängungskörpers (62) in jeder Querschnittsebene bezüglich der Mittelachse (20) ringsumlaufend jeweils einen konstanten Abstand von der Drallkammerwand (38) aufweist.

4. Dralldüse nach Anspruch 3, dadurch gekennzeichnet, daß in einem der Düsenaustrittsöffnung (14) zugewandten Teil des Verdrängungskörpers (62) die der Drallkammerwand (38) zugewandte Oberfläche (82) in konstantem Abstand von dieser verläuft.

5. Dralldüse nach Anspruch 4, dadurch gekennzeichnet, daß der Abstand ungefähr einer Breite (b) des Drallkanals (42) entspricht.

6. Dralldüse nach einem der voranstehenden Ansprüche, dadurch gekennzeichnet, daß eine Mündungsöffnung (46) des Drallkanals (42) in einem um den Verdrängungskörper (62) herum verlaufenden ringförmigen Bereich (76) des Drallkammerbodens (34) liegt.

7. Dralldüse nach Anspruch 6, dadurch gekennzeichnet, daß die Breite des ringförmigen Bereichs (76) so gewählt ist, daß sie der Erstreckung der Mündungsöffnung (46) von einem Außenrand dieses Bereichs (76) in radialer Richtung nach innen entspricht.

8. Dralldüse nach Anspruch 7, dadurch gekennzeichnet, daß der Drallkanal (42) mit einer als Kreissegment (94) ausgebildeten Mündungsöffnung entlang eines Außenrandbereichs des Drallkammerbodens (34) in die Drallkammer (36) mündet.

9. Dralldüse nach einem der voranstehenden Ansprüche, dadurch gekennzeichnet, daß der Verdrängungskörper (62) mit einer zentrischen Rücklaufbohrung (104) versehen ist.

10. Dralldüse nach einem der voranstehenden Ansprüche, dadurch gekennzeichnet, daß der Verdrängungskörper (62) mit mindestens einer exzentrisch angeordneten Rücklaufbohrung (110) versehen ist.

11. Dralldüse nach Anspruch 10, dadurch gekennzeichnet, daß die Rücklaufbohrung (110) in einem Abstand von der Mittelachse (20) angeordnet ist, welcher mindestens einem Radius der Düsenaustrittsöffnung (14) entspricht.

12. Dralldüse nach Anspruch 11, dadurch gekennzeichnet, daß die Rücklaufbohrung (110) in einem Abstand von der Mittelachse (20) angeordnet ist, welcher kleiner ist als der Abstand der Mündungsöffnung (46) des Drallkanals (42).

## Claims

1. Whirl nozzle for atomizing a liquid comprising a whirl chamber (36) rising above a whirl chamber bottom (34) and tapering towards a nozzle outlet orifice (14) opposite the whirl chamber bottom (34), at least one whirl channel laterally offset in relation to a central axis of the whirl chamber (36) and opening into said whirl chamber, a whirl parameter of >1, a displacement element (62) rising above the whirl chamber bottom (34) to prevent formation of an air core (58) in a region of the whirl chamber near the bottom, said displacement element being arranged concentrically with the central axis (20) and having in the section near the bottom an external diameter corresponding to at least one diameter of the nozzle outlet orifice (14), said whirl nozzle having an external component (10) comprising the nozzle outlet orifice (14) and a recess (16) adjoining said nozzle outlet orifice and extending along the central axis (20) and exhibiting a larger cross section as it progresses further, and an internal component (22) being insertable with the whirl chamber bottom (34) extending perpendicularly to the central axis (20) into this recess (16) in a positively connected manner so that the whirl chamber bottom (34) and wall surfaces (18) of the recess (16) lying between said whirl chamber bottom and the nozzle outlet orifice (14) delimit the whirl chamber (36), a section (100) of the wall surfaces (18) of the recess (16) forming a conical seating surface (32) for the internal component (22) of frustoconical design, characterized in that the wall surfaces (18) of the recess (16) are formed by lateral areas of conical frustums coaxial with the central axis (20), in that the conical seating surface (32) has a smaller apex angle than a further section (98) of the whirl chamber wall (38) adjoining the nozzle outlet orifice (14) so that the whirl chamber (36) is formed with as small a height as possible, and in that the displacement element (62) extends with a mean diameter which corresponds to at least the diameter of the nozzle outlet orifice (14) over at least half of the height of the whirl chamber (36) in the direction towards the nozzle outlet orifice (14).

2. Whirl nozzle as defined in claim 1, characterized in that the displacement element (62) extends with a mean diameter which corresponds to at least the diameter of the nozzle outlet orifice (14) over at least two thirds of the height of the whirl chamber (36) in the direction towards the nozzle outlet orifice (14).

3. Whirl nozzle as defined in any one of the preceding claims, characterized in that a surface (74, 82) of the displacement element (62) facing a whirl chamber wall (38) is spaced at a constant distance from the whirl chamber wall (38) in each cross-sectional plane with respect to the central axis (20) all the way round its circumference.

4. Whirl nozzle as defined in claim 3, characterized in that in a section of the displacement element (62) facing the nozzle outlet orifice (14) the surface (82) facing the whirl chamber wall (38) extends at a constant distance therefrom.

5. Whirl nozzle as defined in claim 4, characterized in that the distance corresponds approximately to a width (b) of the whirl channel (42).

6. Whirl nozzle as defined in any one of the preceding claims, characterized in that a port (46) of the whirl channel (42) is located in an annular region (76) of the whirl chamber bottom (34) extending around the displacement element (62).

7. Whirl nozzle as defined in claim 6, characterized in that the width of the annular region (76) is chosen so as to correspond to the extent of the port (46) from an outer edge of this region (76) in the radial direction inwards.

8. Whirl nozzle as defined in claim 7, characterized in that the whirl channel (42) opens with a port designed as a circular segment (94) along an outer edge region of the whirl chamber bottom (34) into the whirl chamber (36).

9. Whirl nozzle as defined in any one of the preceding claims, characterized in that the displacement element (62) is provided with a central reflux bore (104).

10. Whirl nozzle as defined in any one of the preceding claims, characterized in that the displacement element (62) is provided with at least one eccentrically arranged reflux bore (110).

11. Whirl nozzle as defined in claim 10, characterized in that the reflux bore (110) is arranged at a distance from the central axis (20) which corresponds to at least one radius of the nozzle outlet orifice (14).

12. Whirl nozzle as defined in claim 11, characterized in that the reflux bore (110) is arranged at a distance from the central axis (20) which is smaller than the distance of the port (46) of the whirl channel (42) therefrom.

## Revendications

1. Buse à tourbillonnement pour pulvériser un liquide, comportant une chambre de buse (36), qui s'élève au-dessus d'un fond (34) de la chambre de buse et se rétrécit en direction d'une ouverture (14) de sortie de la buse, qui est située à l'opposé du fond (34) de la chambre de buse, au moins un canal à tourbillonnement qui débouche dans la chambre à tourbillonnement (36) en en étant décalé latéralement par rapport à un axe médian de la chambre à tourbillonnement, avec un paramètre de tourbillonnement > 1, un corps de refoulement (62), qui s'élève à partir du fond (34) de la chambre à tourbillonnement et empêche la formation d'un noyau d'air (58) dans une zone de la chambre à tourbillonnement, située du côté du fond, et qui est disposée concentriquement par rapport à l'axe médian (20) et possède, dans la partie située du côté du fond, un diamètre extérieur, qui correspond au moins à un diamètre de l'ouverture (14) de sortie de la buse, et dans lequel la buse à tourbillonnement possède un corps extérieur (10), qui entoure l'ouverture (14) de sortie de la buse et un évidement (16), qui se raccorde à ladite ouverture, s'étend le long de l'axe médian (20) et possède une section transversale qui augmente dans la direction croissante d'extension, et un corps intérieur (22) peut être inséré selon une liaison par formes complémentaires dans cet évidement (16), le fond (34) de la chambre à tourbillonnement étant perpendiculaire à l'axe médian (20), de sorte que le fond (34) de la chambre à tourbillonnement et des surfaces (18) de l'évidement (16), situées entre ce fond et l'ouverture (14) de sortie de la buse, délimitent la chambre à tourbillonnement (36), et dans lequel une zone partielle (100) des surfaces de paroi (18) de l'évidement (16) forme une surface de siège conique (32) pour le bord intérieur (22) réalisé avec une forme tronconique, caractérisée en ce que les surfaces de paroi (18) de l'évidement (16) sont formées par des surfaces enveloppes de troncs de cône coaxiaux à l'axe médian (20), que la surface de siège conique (32) possède un angle au sommet inférieur à celui d'une autre zone partielle (98) de la paroi (38) de la chambre à tourbillonnement, qui se raccorde à l'ouverture (14) de sortie de la buse, de sorte que la chambre à tourbillonnement (36) est réalisée avec une hauteur aussi faible que possible, et que le corps de refoulement (62) s'étend, sur au moins la moitié de la hauteur de la chambre à tourbillonnement (36) en direction de l'ouverture (14) de sortie de la buse, en moyenne avec un diamètre qui correspond au moins au diamètre de l'ouverture (14) de sortie de la buse.

2. Buse à tourbillonnement selon la revendication 1, caractérisée en ce que le corps de refoulement (62) s'étend, avec un diamètre moyen correspondant au moins au diamètre de l'ouverture (14) de sortie de la buse, sur au moins les deux tiers de la hauteur de la chambre à tourbillonnement (36) en direction de l'ouverture de sortie de la buse (14).

3. Buse à tourbillonnement selon l'une des revendications précédentes, caractérisée par une surface (74,82) du corps de refoulement (62), qui est tournée vers la paroi (38) de la chambre à tourbillonnement, est située annulairement dans chaque plan de coupe transversal par rapport au plan médian (20) respectivement à une distance constante de la paroi (38) de la chambre à tourbillonnement.

4. Buse à tourbillonnement selon la revendication 3, caractérisée en ce que dans une partie du corps de refoulement (62) tournée vers l'ouverture (14) de sortie de la buse, la surface (82), tournée vers la paroi (38) de la chambre à tourbillonnement, s'étend à une distance constante de cette paroi.

5. Buse à tourbillonnement selon la revendication 4, caractérisée en ce que la distance correspond approximativement à une largeur (b) du canal à tourbillonnement (42).

6. Buse à tourbillonnement selon l'une des revendications précédentes, caractérisée en ce qu'une ouverture d'embouchure (46) du canal à tourbillonnement (42) est située dans une partie annulaire (76), qui s'étend autour du corps de refoulement (62), du fond (34) de la chambre à tourbillonnement.

7. Buse à tourbillonnement selon la revendication 6, caractérisée en ce que la largeur de la zone annulaire (76) est choisie de telle sorte qu'elle correspond à l'étendue de l'ouverture d'embouchure (46) dans une direction radiale vers l'intérieur, à partir d'un bord extérieur de cette zone (76).

8. Buse à tourbillonnement selon la revendication 7, caractérisée en ce que le canal à tourbillonnement (42) débouche, par une ouverture d'embouchure agencée sous la forme d'un segment de cercle (94), dans la chambre à tourbillonnement (36), le long d'une zone de bord extérieur du fond (34) de la chambre à tourbillonnement.

9. Buse à tourbillonnement selon l'une des revendications précédentes, caractérisée en ce que le corps de refoulement (62) est pourvu d'un perçage central de retour (104).

10. Buse à tourbillonnement selon l'une des revendications précédentes, caractérisée en ce que le corps de refoulement (62) est pourvu d'au moins un perçage de retour (110) disposé de façon excentrée.

11. Buse à tourbillonnement selon la revendication 10, caractérisée en ce que le perçage de retour (110) est situé à une distance de l'axe médian (20), qui correspond au moins au rayon de l'ouverture (14) de sortie de la buse.

12. Buse à tourbillonnement selon la revendication 11, caractérisée en ce que le perçage de retour (110) est disposé à une distance de l'axe médian (20), qui est inférieure à la distance de l'ouverture d'embouchure (46) du canal à tourbillonnement (42).
